# DEMANDE DE BREVET EUROPEEN

(11) **EP 0 557 151 A1**
(43) Date de publication de la demande: **25.08.1993**
(21) Numéro de dépôt: 93400240.3
(22) Date de dépôt: 01.02.1993
(51) Int. Cl.: B65D 83/76

(54) **Dispositif d'apport d'une matière pâteuse sur une surface**

(30) Priorité: 18.02.1992 FR 9201815
(71) Demandeur: SOCIETE DITE: LAM-PLAN S.A., F-74240 Gaillard (FR)
(72) Inventeur: Broido, Georges Henri, Les Terrasses de Genève, F-74160 St Julien en Genevois (FR)
(74) Mandataire: Bourgognon, Jean-Marie

(57) **Abrégé**

Il est constitué d'un piston (1) enfilé dans un cylindre (4) et d'un écrou (8) se vissant sur la tige (2) filetée du piston 1 et solidaire en rotation du cylindre (4). Industrie du polissage.

## Description

La présente invention est relative aux dispositifs d'apport d'une matière pâteuse sur une surface. Elle s'applique notamment à l'apport d'une pâte abrasive ou d'une pâte à souder.

Au U.S. 4 269 331 on décrit un dispositif du type défini au préambule de la revendication 1.

Au brevet français 1.305.752, on décrit une seringue constituée d'un piston enfilé dans un cylindre débouchant à l'extérieur par une buse ménagée à l'une de ses extrémités et de moyens destinés à faire coulisser progressivement le piston dans le cylindre en direction de la buse. Ces moyens comportent un écrou se vissant sur la tige filetée du piston et monté de manière à ne pas se déplacer axialement par rapport au cylindre. Le brevet du Royaume-Uni de Grande-Bretagne et d'Irlande No 2.011.550 perfectionne cette seringue en permettant de se dispenser de vis de fixation, mais en conserve le principe de base suivant lequel l'écrou à tête moletée est libre de tourner par rapport au cylindre, mais est empêché de se déplacer axialement par rapport à celui-ci.

Une seringue de ce genre a l'avantage de permettre d'effectuer des apports dosés de pâte. Mais, dans les seringues antérieures, l'éjection de la pâte de la seringue nécessite de tenir la seringue par une poignée et, du pouce, de faire tourner l'écrou moleté. Cette obligation limite la longueur du cylindre, et donc la contenance de la seringue. En outre, il est inhabituel et peu facile de faire tourner une pièce à l'aide du pouce seulement.

L'invention pallie ces inconvénients par un dispositif dont la structure des moyens de dosage ne limite pas la contenance, qui est plus facile à manipuler, à fabriquer et à stocker que les dispositifs antérieurs et surtout qui peut être rechargé par un cylindre plein avec ainsi la possibilité de remplir les cylindres en atelier d'une manière automatisée et plus efficace.

Le dispositif est défini par les dispositions énumérées à la partie caractérisante de la revendication 1.

Pour faire sortir de la matière pâteuse par la buse, il suffit de faire tourner le cylindre par rapport à la tige de piston avec possibilité de saisir le cylindre entre le pouce et l'index pour effectuer cette rotation, en exerçant un couple de forces d'une manière très naturelle. Cette dispositif a moins de pièces et, en particulier n'a pas une poignée faisant saillie par deux branches radiales, qui rendait difficiles l'emballage et le stockage. On recharge le dispositif, en en remplaçant seulement le cylindre, et donc en conservant l'essentiel de ses éléments constitutifs. Pour recharger le dispositif, on dévisse le cylindre de l'écrou et l'on adapte à cet écrou un autre cylindre fourni par le fabricant et plein de matière pâteuse. Les seringues antérieures devaient être jetées après utilisation. On ne jette plus que le cylindre d'un dispositif suivant l'invention. Le cylindre à jeter peut, en raison de sa conformation simple et des propriétés mécaniques peu contraignantes que lui impose sa fonction, être en une matière biodégradable. En outre, on peut le remplir en atelier automatiquement et, en raison de ses ouvertures d'extrémité toutes deux de grandes dimension, avec facilité sans craindre une contre-pression d'air au remplissage.

Suivant un mode de réalisation, il est prévu un bouchon (on entend par là également un capuchon) constituant l'extrémité du cylindre qui est munie de la buse et monté amovible sur le corps du cylindre. Ceci facilite le remplissage du cylindre de matière pâteuse chez le fabricant et permet à l'utilisateur de conserver le même bouchon, quel que soit le cylindre utilisé, de manière à ne pas perdre le résidu de'matière pâteuse contenu dans la buse, lorsque le cylindre précédent a été vidé de son contenu. Le bouchon peut être par exemple taraudé et être vissé sur le corps du cylindre.

Pour permettre un dosage très précis, il est prévu une bague qui entoure la tige en ayant une ouverture polygonale par exemple carrée ou rectangulaire conforme à la section transversale de la tige qui sera donc également carrée ou rectangulaire. La bague est en contact avec l'écrou et est munie d'éléments d'encliquetage, par exemple de picots ou d'évidements répartis angulairement de manière régulière et conjugués d'éléments d'encliquetage, par exemple des évidements ou des picots, de l'écrou. Lorsque le cylindre tourne par rapport à l'écrou, la bague, en raison de la conformation polygonale conjuguée de l'ouverture et de la tige, tourne avec la tige par rapport à l'écrou et les picots, en pénétrant dans les évidements à chaque fraction de tour, émettent un déclic audible par l'utilisateur. Celui-ci connaît ainsi exactement la fraction de nombre de tours que le cylindre a décrits par rapport à la tige du piston, et donc la course axiale dont il s'est déplacé.

Suivant un mode de réalisation, l'écrou et le bouchon ont la même couleur. Lorsque le fabricant livre des cylindres de rechange, l'utilisateur peut apparier sans difficulté les cylindres au dispositif concerné.
La figure 1 est une vue en coupe d'un dispositif suivant l'invention,
la figure 2 est une vue en coupe de l'écrou du dispositif,
la figure 3 est une vue en coupe, suivant la ligne III-III de la figure 2,
la figure 4 est une vue en coupe de la bague du dispositif de la figure 1, et
la figure 5 est une vue en élévation de la bague de la figure 4.

Le dispositif est constitué d'un piston 1 muni d'une tige filetée 2 comportant quatre méplats 3, à 90° l'un de l'autre. Le piston 1 coulisse dans un cylindre 4. L'une des extrémités du cylindre porte un filetage 5 sur lequel vient se visser un bouchon 6 muni d'une buse 7 de sortie à l'extérieur fermée par un capuchon 15. L'autre extrémité du cylindre 4 est également filetée. Sur ce dernier filetage, qui a un premier sens, est vissé un écrou 8 par un taraudage 9 auxiliaire. L'écrou 8 se visse par un taraudage principal 10 de sens contraire au sens du taraudage 9 sur la vis filetée 2. Au contact de l'écrou est prévue une bague 11 qui entoure la tige filetée 2, l'ouverture de la bague 11 étant carrée. Cette bague 11 comporte une partie 12 en saillie munie d'ergots 13 répartis angulairement, de manière régulière, et pouvant pénétrer dans des évidements 14 conjugués ménagés sur la face extérieure de l'écrou 8.

Pour faire sortir de la matière pâteuse contenue dans le cylindre 4 par la buse 7, il suffit de faire tourner le cylindre 4, et donc l'écrou 8 qui en est solidaire par rapport à la tige 2, pour que le piston 1 repousse la matière. Ce vissage ne provoque pas le dévissage du cylindre 4 de l'écrou 8, puisque les taraudages 9,10 sont de sens opposés. Les déclics, provoqués par l'entrée et la sortie des ergots 13 dans les évidements 14, indiquent à l'utilisateur le nombre de fractions de tours de rotation, et donc le déplacement axial du piston, c'est-à-dire la quantité de matière éjectée.

Pour recharger un dispositif vide, on dévisse le cylindre 4 de l'écrou 8. On adapte un nouveau cylindre à l'écrou 8. Si on le souhaite, on remplace le bouchon 6 du nouveau cylindre par celui de l'ancien.

## Revendications

1. Dispositif d'apport d'une matière pâteuse, constitué d'un cylindre (4) débouchant à l'extérieur par une buse (7) ménagée à l'une des extrémités, d'un piston (1) qui a une tige (2) filetée et qui est enfilé dans le cylindre (4) par l'autre extrémité et d'un écrou (8) se vissant par un taraudage principal (10) sur la tige (2) filetée et solidaire en rotation du cylindre (4), caractérisé en ce que l'écrou (8) comporte, outre le taraudage principal (10) de vissage sur la tige (2) filetée, un taraudage auxiliaire (9) de fixation au cylindre (4), les sens des deux taraudages (9,10) étant opposés.

2. Dispositif suivant la revendication 2, caractérisé par un bouchon (6) constituant l'extrémité du cylindre (4) qui est muni de la buse (7) et monté amovible sur le corps du cylindre (4).

3. Dispositif suivant la revendication 3, caractérisé en ce que le bouchon (6) est taraudé (5) et est fixé sur le corps du cylindre (4).

4. Dispositif suivant l'une des revendications 1 à 3, caractérisé par une bague (11) qui entoure la tige (2) en ayant une ouverture polygonale conforme à la section transversale de la tige (2) qui est en contact avec l'écrou (8) et qui est munie d'éléments d'encliquetage (13) répartis angulairement de manière régulière et conjugués d'éléments d'encliquetage (14) de l'écrou (8).

5. Dispositif suivant l'une des revendications 1 à 4, caractérisé en ce que l'écrou (8) et le bouchon (6) ont la même couleur.

6. Dispositif suivant l'une des revendications précédentes, caractérisé en ce que deux extrémités d'un cylindre de recharge sont fermées par des bouchons amovibles et l'un des bouchons (6) comporte une buse (7).

7. Dispositif suivant la revendication 6, caractérisé en ce que la buse (7) est fermée par un capuchon (15) amovible.
